# EUROPÄISCHE PATENTSCHRIFT

(11) **EP 0 155 378 B1**
(45) Veröffentlichungstag und Bekanntmachung des Hinweises auf die Patenterteilung: **22.06.1988**
(21) Anmeldenummer: 84115152.5
(22) Anmeldetag: 11.12.1984
(51) Int. Cl.: E05B 49/00, G07C 9/00

(54) **Verfahren zur Code-Sicherung bei einem elektronischen Schlüssel**
Coding method for an electronic key
Procédé de codage pour une clé électronique

(30) Priorität: 29.02.1984 DE 3407469
(43) Veröffentlichungstag der Anmeldung: 25.09.1985
(73) Patentinhaber: SIEMENS AKTIENGESELLSCHAFT, 80333 München (DE)
(72) Erfinder: Dannhäuser, Fr., Dr. tech./Phys., D-8000 München 81 (DE); Heuwieser, Erwin, Dipl.Ing (FH), D-8013 Haar (DE); Preissinger, Heinz, Dipl.Phys., D-8028 Taufkirchen (DE)

(56) Entgegenhaltungen:
- EP-A- 0 098 437
- FR-A- 2 420 008
- US-A- 3 754 164
- ELECTRONIC DESIGN, Band 30, Nr. 4, 1982, Seite 204, Waseca, MN, Denville, NJ, US; J. KLIMEK: "Shift register and comparators make effective keyless lock"

## Beschreibung

Die Erfindung betrifft ein Verfahren zur Code-Sicherung bei einem elektronischen Schlüssel, insbesondere für Kraftfahrzeuge mit eingebauter Zentralverriegelung, der aus einem Sender besteht, welcher ein codiertes Infrarot-Signal aussendet, das von einem auf den Code abgestimmten Empfänger aufgenommen wird, wobei der Code des Signals bei Sender und Empfänger automatisch verstellbar ist, und bei dem der Sender nach Desynchronisatiotv-c^{y}der Batteriewechsel im Sender bzw. Empfänger einen Reset-Code sendet.

Ein derartiges Verfahren ist aus der DE-A-3234538 und DE-A-3234539 bekannt. Dabei sind im Sender und Empfänger eine Anzahl von CodeNummern gespeichert, wobei nach jedem Sende-und Empfangsvorgang im Sender und Empfänger eine neue übereinstimmende Code-Nummer selbsttätig eingestellt wird, was fortlaufend oder unter Verwendung eines Zufallsgenerators geschehen kann. Dadurch wird aus einer grossen Anzahl von Möglichkeiten, bei beispielsweise 24 Bits 2²⁴ = 16 Mio., ein beliebiges Bitmuster ausgewählt, so dass ein unrechtmässiger Gebrauch eines codierten Codes, beispielsweise durch Kopieren, praktisch ausgeschlossen ist.

Um dabei auch nach Batteriewechsel im Sender (Batterie im Schlüssel) bzw. Empfänger (Kraftfahrzeugakkumulator) oder nach Desynchronisation (Code befindet sich ausserhalb des Fangbereichs) das Schloss öffnen zu können, wird bei dem bekannten Verfahren ein Reset-Code gesendet. Dieser öffnet sofort oder nach dem nächsten Tastendruck. Der Reset-Code-stellt eine Sicherheitslücke dar, da bei einem unberechtigten Kopieren ein unbefugter Benutzer in die Lage versetzt wird, das Schloss mit Hilfe des Reset-Codes zu öffnen.

Aufgabe der Erfindung ist es daher, das Verfahren der eingangs angegebenen Art derart weiterzubilden, dass das unberechtigte Öffnen mit Hilfe des Reset-Codes verhindert wird.

Diese Aufgabe wird erfindungsgemäss dadurch gelöst, dass der Reset-Code durch Eintippen einer Binärzahl aktiviert wird.

Damit wird der Vorteil erzielt, dass der Reset-Code nur nach Eintippen einer Binärzahl (z. B. 8 bis 16 Bit) in den Sender aktiviert wird, womit eine unbefugte Benutzung des elektronischen Schlüssels praktisch ausgeschlossen wird.

Vorteilhaft erfolgt das Eingeben in einem Morse-Code über eine Hilfstaste, vorzugsweise eine versenkt angeordnete «Bleistifttaste» (Mikrotaste, die nur mit einem bestimmten Stift betätigt werden kann) und bei eingeschaltetem Sender.

Der elektronische Schlüssel kann so ausgebildet sein, dass die eingetippte Zahl nach einigen Sendevorgängen des Reset-Codes wieder gelöscht wird, so dass ein unbefugtes Benutzen weiter erschwert wird.

Ferner kann der elektronische Schlüssel mit einer «Wiederholungssperre» versehen sein, d.h. bei einer falsch eingegebenen Zahl wird das Eintippen einer neuen Zahl eine bestimmte Zeit blokkiert.

## Patentansprüche

1. Verfahren zur Code-Sicherung bei einem elektronischen Schlüssel, insbesondere für Kraftfahrzeuge mit eingebauter Zentralverriegelung, der aus einem Sender besteht, welcher ein codiertes Infrarotsignal aussendet, das von einem auf den Code abgestimmten Empfänger aufgenommen wird, wobei der Code des Signals bei Sender und Empfänger automatisch verstellbar ist, und bei dem der Sender nach Desynchronisation oder Batteriewechsel im Sender bzw. Empfänger einen Reset-Code sendet, dadurch gekennzeichnet, dass der Reset-Code durch Eintippen einer Binärzahl aktiviert wird.

2. Verfahren nach Anspruch 1, dadurch gekennzeichnet, dass die Binärzahl in einem Morse-Code über eine Hilfstaste, vorzugsweise eine versenkt angeordnete «Bleistifttaste», bei eingeschaltetem Sender eingegeben wird.

3. Verfahren nach Anspruch 1 oder 2, dadurch gekennzeichnet, dass die eingetippte Zahl nach einigen Sendevorgängen des Reset-Codes wieder gelöscht wird.

4. Verfahren nach einem der Ansprüche 1 bis 3, dadurch gekennzeichnet, dass die Eingabe der Binärzahl mit einer zeitlich begrenzten «Wiederholungssperre» verbunden ist.

## Claims

1. A method of code protection for an electronic key, in particular for motor vehicles with built-in central locking, which consists of a transmitter which transmits a coded infra-red signal which is received by a receiver tuned to the code, where the code of the signal can be automatically adjusted in the transmitter and the receiver, and where the transmitter transmits a reset code following desynchronisation or following a change of battery in the transmitter or the receiver, characterised in that the reset code is activated by the tapping-in of a binary number.

2. A method as claimed in claim 1, characterised in that the binary number is input in a morse code via an auxiliary push button, preferably a recessed «pencil push-buttons, when the transmitter is connected.

3. A method as claimed in claim 1 or 2, characterised in that the tapped-in number is cancelled again following a few transmitting procedures of the reset code.

4. A method as claimed in one of the claims 1 to 3, characterised in that the input of the binary number is linked to a «repetition block» for a defined duration of time.

## Revendications

1. Procédé de codage de sécurité pour une clé électronique, notamment pour des automobiles à verrouillage centralisé incorporé, qui est constituée par un émetteur, qui émet un signal infrarouge codé reçu par un récepteur accordé sur le code, le code du signal dans l'émetteur et dans le récepteur est réglable automatiquement, et selon lequel l'émetteur envoie, après désynchronisation ou changement de batterie dans l'émetteur ou dans le récepteur, un code de remise à l'état initial, caractérisé en ce que le code de remise à l'état initial est activé par l'introduction d'un nombre binaire.

2. Procédé selon la revendication 1, caractérisé en ce que le nombre binaire est introduit, lorsque l'émetteur est en circuit, en un code morse ou moyen d'un poussoir de secours, de préférence un micro-poussoir encastré.

3. Procédé selon la revendication 1 ou 2, caractérisé en ce que le nombre introduit est à nouveau effacé après quelques processus d'émission du code de remise à l'état initial.

4. Procédé selon l'une des revendications 1 à 3, caractérisé en ce que l'introduction du nombre binaire est liée à un dispositif anti-répétition limité dans le temps.
